# EUROPÄISCHE PATENTSCHRIFT

(11) **EP 0 255 546 B1**
(45) Veröffentlichungstag und Bekanntmachung des Hinweises auf die Patenterteilung: **13.06.1990**
(21) Anmeldenummer: 86110386.9
(22) Anmeldetag: 28.07.1986
(51) Int. Cl.: B27L 11/00

(54) **Holzabstützung in Messerhaltern für Holzzerspanungsmaschinen**
Wood-support knife guides for wood chipping machines
Porte-couteaux comprenant des éléments d'appui du bois pour machine à déchiqueter le bois en copeaux

(43) Veröffentlichungstag der Anmeldung: 10.02.1988
(73) Patentinhaber: Dimetal, F-33700 Mérignac (FR)
(72) Erfinder: Sentagnes, Dominique, F-33000 Bordeaux (FR); Callens, Rony, F-33700 Merignac (FR)
(74) Vertreter: Haft, von Puttkamer, Berngruber, Czybulka

(56) Entgegenhaltungen:
- EP-A- 0 085 040
- BE-A- 875 168
- DE-A- 2 345 961
- DE-A- 3 412 251
- DE-A- 3 415 656
- DE-A- 3 432 329
- DE-A- 3 508 971
- FR-A- 2 332 108
- GB-A- 967 770
- SU-A- 967 828

## Beschreibung

Die Erfindung bezieht sich auf eine Holzabstützung nebst Befestigungsmitteln in einem Messerhalter für Holzzerspanungsmaschinen, bestückt mit Vollschnittmessem mit integrierten Ritzern, wobei der Messerhalter am Fliehkeil anliegt und die Holzabstützung am Messerhalter mit einer Befestigungsschraube fixiert ist, die in den Messerhalter eingreift und gegen eine Anlagefläche an der Holzabstützung wirkt. Vollschnittmesser (Streifenmesser) mit integrierten Ritzem sind z.B. aus der DE-B 2 818 143 sowie DE-B 2 952 710 bekannt. Für Schrägschnittwellen können diese integrierten Ritzer gemäß DE-A 3100 310 auch asymmetrsich ausgebildet sein.

Diese Holzabstützungen können entweder im Fliehkeil untergebracht werden (DE-B 2 623 182), wobei dann das Messer direkt an dem Fliehkeil anliegt, oder teils im Fliehkeil, teils im Messerhalter (DE-A 3 415 656), wobei der Messerhalter zwischen Messer und Fliehkeil Anordnung findet. Letztgenannte Anordnung hat den Vorteil höherer Betriebsicherheit. Holzabstützungen sind hohen mechanischen Beanspruchungen und starkem Verschleiß unterworfen. Dementsprechend ist ihre sichere Klemmung und ihre Fertigung aus hochverschleißfestem Material von erheblicher Bedeutung.

Allen bisher bekanntgewordenen Holzabstützungen ist der Nachteil gemeinsam, daß ihre Befestigung im Messerhalter zu Materialverdrängungen und damit zu Verbiegungen des Messerhalters führen kann, die sich nachteilig auf die Spanqualität auswirken.

Dies gilt auch für die DE-A 3 432 329, aus der eine Holzabstützung der eingangs genannten Art hervorgeht, welche mit einem Klemmkeil fixiert ist, der mit einer Schraube gegen die Seitenfläche der Holzabstützung gepreßt wird. Dadurch wird ein seitlicher Druck in den Messerhalter eingeleitet, wodurch dieser verbogen wird (sog. "Bananen-Form"), eingedenk der Tatsache, daß jedem der zahlreichen Ritzer eine solche Holzabstützung mit Klemmkeil zugeordnet ist, sich also die seitlichen Drücke summieren.

Die Holzabstützung gemäß belgischer Patentschrift 875 168 versucht dieses Problem in der Weise zu lösen, daß das im Messerhalter verankerte Unterteil der Holzabstützung als offener Klemmring ausgebildet wird. Diese Art der Befestigung weist jedoch nicht die gleiche Betriebssicherheit auf, wie eine genietete Verbindung bzw. ein fest verschraubter Klemmkeil. Nachteilig ist ferner, daß der gewünschte Federeffekt des Klemmrings nicht in hochverschleißfestem Material erzielt werden kann, weil dieses zu spröde ist. Ein weiterer Nachteil aller bisher bekanntgewordenen Holzabstützungen für Vollschnittmesser ist darin zu sehen, daß sich aufbackender und Holzstaub und -splitter zwischen den Ritzerrippen und ihren jeweiligen Holzabstützungen festsetzen können und damit einen einwandfreien Quertrennschnitt des Holzes durch die Ritzerspitzen bzw. -schneiden verhindern.

Aufgabe der Erfindung ist es, eine Holzabstützung nebst Befestigungsmitteln aufzuzeigen, bei denen keinerlei Materialverdrängungen in Richtung längs zur Ebene des Messerhalters auftreten können. Die erfindungsgemäßen Holzabstützungen sollen aus allen in Frage kommenden hochverschleißfesten Stoffen gefertigt werden können, in kürzester Zeit austauschbar sein und in einer Ausführungsart so ausgebildet sein, daß sich zumindest keine Splitter zwischen ihnen und den Ritzerrippen festsetzen können.

Diese Aufgabe wird erfindungsgemäß mit der im Anspruch 1 gekennzeichneten Holzabstützungen gelöst. Vorteilhafte Ausgestaltungen der erfindungsgemäßen Holzabstützung sind in den Unteransprüchen gekennzeichnet.

D.h., erfindungsgemäß wird die Holzabstützung formschlüssig befestigt, so daß keine biegenden Preßkräfte auf den Messerhalter einwirken. Die Befestigungsschraube, deren Schraubkräfte im übrigen vorwiegend oder zur Gänze in Richtung senkrecht zur Ebene des Messerhalters eingeleitet werden, hat hingegen nur die Funktion, die Holzabstützung gegen Herausfallen zu sichern.

Die Figuren erläutern die erfindungsgemäße Holzabstützung:
Fig. 1 zeigt die Anordnung der Holzabstützung in der Messerwelle,
Fig. 2 zeigt in Draufsicht die Befestigung der Holzabstützung im Messerhalter,
Fig. 3 zeigt im Schnitt die Anbringung der Holzabstützung im Messerhalter mittels Senkschrauben nach DIN 7991,
Fig. 4 zeigt im Schnitt die Anbringung der Holzabstützung im Messerhalter mittels Zylinderschrauben mit Innensechskant nach DIN 912,
Fig. 5 zeigt die Holzabstützung mit Keilanpreßfläche,
Fig. 6 zeigt die Holzabstützung mit parallel zur Messerhalterebene verlaufender Abstufung als Anpreßfläche,
Fig. 7 zeigt im Schnitt Messer mit Ritzerrippe, die von den Anlageflächen der Holzabstützung umschlossen wird.

Die Holzabstützung 1 wird in dem Messerhalter 5 untergebracht, an dem das Vollschnittmesser 3 mit integrierten Ritzerrippen anliegt.

Die Holzabstützung 1 schließt an die Holzabstützung 2 im Fliehkeil 6 an, der in einer entsprechenden Nut des Messerkopfes 7 sitzt.

Die Anlageflächen 8 der Holzabstützung 1 umschließen die Ritzerrippe 4 vollständig. Eine Senkschraube 9 nach DIN 7991 klemmt die Holzabstützung 1 im Bereich der Keilanpreßfläche 10. Alternativ kann eine Zylinderschraube 11 mit Innensechskant nach DIN 912 die Holzabstützung 1 im Bereich der Anpreßfläche 12 feststellen.

## Patentansprüche

1. Holzabstützung nebst Befestigungsmitteln in einem Messerhalter für Holzzerspanungsmaschinen, bestückt mit Vollschnittmessern mit integrierten Ritzern, wobei der Messerhalter am Fliehkeil anliegt und die Holzabstützung am Messerhalter mit einer Befestigungsschraube fixiert ist, die in den Messerhalter eingreift und gegen eine Anlagefläche an der Holzabstützung wirkt, dadurch gekennzeichnet, daß am radial inneren Ende der Holzabstützung (1) eine kopfbolzenartige Erweiterung vorgesehen ist, wobei die Kopfbolzenachse in der Mittelebene der Holzabstützung (1) und senkrecht zur Ebene des Messerhalters (5) steht und der Kopf in Richtung des Messers (3) ausgeformt ist, der Messerhalter (5) eine entsprechend geformte, radial außen offene Stufenbohrung zum Einsetzen der kopfbolzenartigen Erweiterung der Holzabstützung (1) aufweist, und am Kopf der kopfbolzenartigen Erweiterung die Anlagefläche (10, 12) für die Befestigungsschraube (9) vorgesehen ist, die die Holzabstützung (1) gegen Herausfallen sichert, ohne wesentliche Klemmkräfte zwischen Holzabstützung (1) und Messerhalter (5) aufzunehmen.

2. Holzabstützung nach Anspruch 1, dadurch gekennzeichnet, daß die Anlagefläche an der Holzabstützung (1) als im spitzen Winkel zur Längsebene des Messerhalters (5) verlaufende Keilfläche (10) mit einer als Senkschraube (9) ausgebildeten Befestigungsschraube zusammenwirkt.

3. Holzabstützung nach Anspruch 1, dadurch gekennzeichnet, daß die Anlagefläche an der Holzabstützung (1) als parallel zur Längsebene des Messerhalters (5) verlaufende abgestufte Fläche (12) ausgebildet ist, welche mit einer als Zylinderschraube (11) ausgebildeten Befestigungsschraube zusammenwirkt.

4. Holzabstützung nach einem der vorstehenden Ansprüche, dadurch gekennzeichnet, daß sie mit Anlageflächen (8) versehen ist, welche jeweils eine der Ritzerrippen der integrierten Ritzer umschließen.

## Revendications

1. Support pour bois avec moyens de fixation dans un porte-lames de machines à déchiqueter le bois, équipé de lames pour section complète à poinçons intégrés, le porte-lames s'appliquant sur la cale et le support pour bois étant fixé sur le porte-lames avec une vis de fixation qui pénètre dans le porte-lames et agit contre une surface d'application sur le support pour bois, caractérisé en ce qu'on prévoit une partie évasée en forme de boulon à tête, sur l'extrémité intérieure radiale du support pour bois (1), l'axe du boulon à tête se trouvant dans le plan médian du support pour bois (1) et perpendiculaire au plan du porte-lames (5), et la tête étant formée en direction de la lame (3), le porte-lames (5) comportant un perçage étagé, de forme correspondante, ouvert radialement vers l'extérieur, pour introduire la partie évasée en forme de boulon à tête du support pour bois (1), et en ce qu'est prévue sur la tête de la partie évasée en forme de boulon à tête, la surface d'application (10, 12) pour la vis de fixation (9) qui empêche le support pour bois (1) de retomber, sans absorber des forces de serrage importantes, entre le support pour bois (1) et le porte-lames (5).

2. Support pour bois selon la revendication 1, caractérisé en ce que la surface d'application contre le support pour bois (1) coopère, en tant que surface conique (10), formant un angle aigu avec le plan longitudinal du porte-lames (5), avec une vis de fixation se présentant sous la forme d'une vis à tête fraisée (9).

3. Support pour bois selon la revendication 1, caractérisé en ce que la surface d'application contre le support pour bois (1) est une surface (12) étagée, parallèle au plan longitudinal du porte-lames (5), qui coopère avec une vis de fixation conformée en vis à tête cylindrique (11).

4. Support pour bois selon l'une quelconque des revendications précédentes caractérisé en ce qu'il est pourvu de surfaces d'application (8) qui entourent chacune l'une des nervures des poinçons intégrés.

## Claims

1. A wood support means along with fastening means in a knife holder for wood cutting machines, equipped with full cut knives with integrated slitters, the knife holder lying against the centrifugal wedge, and the wood support means being fixed on the knife holder with a fastening screw which engages the knife holder and acts against a contact surface on the wood support means, characterized in that a setbolt-like widened portion is provided at the radially inside end of the wood support means (1), the setbolt axis being on the center plane of the wood support means (1) and perpendicular to the plane of the knife holder (5) and the head being formed in the direction of the knife (3), the knife holder (5) having a correspondingly shaped step bore open on the radial outside for insertion of the setbolt-like widened portion of the wood support means (1), and the contact surface (10, 12) for the fastening screw (9) being provided on the head of the setbolt-like widened portion, said screw preventing the wood support means (1) from faling out without taking up essential clamping forces between the wood support means (1) and the knife holder (5).

2. The wood support means of claim 1, characterized in that the contact surface on the wood support means (1) cooperates, as a wedge surface (10) extending at an acute angle to the longitudinal plane of the knife holder (5), with a fastening screw formed as a flat head screw (9).

3. The wood support means of claim 1, characterized in that the contact surface on the wood support means (1) is formed as a stepped surface (12) extending parallel to the longitudinal plane of the knife holder (5) and cooperating with a fastening screw formed as a pan head screw (11).

4. The wood support means of any of the above claims, characterized in that it is provided with contact surfaces (8) which enclose one of the slitting ribs of the integrated slitters.7z
